# EUROPÄISCHE PATENTSCHRIFT

(11) **EP 3 019 803 B1**
(45) Veröffentlichungstag und Bekanntmachung des Hinweises auf die Patenterteilung: **20.04.2022**
(21) Anmeldenummer: 14738741.9
(22) Anmeldetag: 10.07.2014
(51) Int. Cl.: F25J 3/04

(54) **VERFAHREN UND VORRICHTUNG ZUR SAUERSTOFFGEWINNUNG DURCH TIEFTEMPERATURZERLEGUNG VON LUFT MIT VARIABLEM ENERGIEVERBRAUCH**
METHOD AND DEVICE FOR OXYGEN PRODUCTION BY LOW-TEMPERATURE SEPARATION OF AIR AT VARIABLE ENERGY CONSUMPTION
PROCÉDÉ ET DISPOSITIF PERMETTANT D'OBTENIR DE L'OXYGÈNE PAR FRACTIONNEMENT CRYOGÉNIQUE D'AIR AVEC UNE CONSOMMATION VARIABLE D'ÉNERGIE

(30) Priorität: 11.07.2013 EP 13003509
(43) Veröffentlichungstag der Anmeldung: 18.05.2016
(73) Patentinhaber: Linde GmbH, 82049 Pullach (DE)
(72) Erfinder: KIRCHNER, Lars, 01279 Dresden (DE); GOLOUBEV, Dimitri, 80804 München (DE)
(74) Vertreter: Imhof, Dietmar
(86) Internationale Anmeldenummer: PCT/EP2014/001892
(87) Internationale Veröffentlichungsnummer: WO 2015/003809

(56) Entgegenhaltungen:
- WO-A2-2009/136077
- FR-A1- 2 930 331
- US-A1- 2005 132 746
- US-A1- 2008 115 531
- JEAN-PIERRE TRANIER ET AL: "Air separation, flue gas compression and purification units for oxy-coal combustion systems", ENERGY PROCEDIA, Bd. 4, 1. April 2011 (2011-04-01), Seiten 966-971, XP028213003, ISSN: 1876-6102, DOI: 10.1016/J.EGYPRO.2011.01.143 [gefunden am 2011-04-01]

## Beschreibung

Die Erfindung betrifft ein Verfahren gemäß dem Oberbegriff des Patentanspruchs 1. Das Verfahren und die Vorrichtung der Erfindung sind insbesondere zur Gewinnung von gasförmigem Unrein-Sauerstoff geeignet. Unter "Unrein-Sauerstoff" wird hier ein Produkt einer Reinheit von weniger als 98 mol-% verstanden.

Verfahren und Vorrichtungen zur Tieftemperaturzerlegung von Luft sind zum Beispiel aus Hausen/Linde, Tieftemperaturtechnik, 2. Auflage 1985, Kapitel 4 (Seiten 281 bis 337) bekannt.

Das Destillationssäulen-System kann als Zwei-Säulen-System (zum Beispiel als klassisches Linde-Doppelsäulensystem) ausgebildet sein, oder auch als Drei- oder Mehr-Säulen-System. Es kann zusätzlich zu den Kolonnen zur Stickstoff-Sauerstoff-Trennung weitere Vorrichtungen zur Gewinnung hoch reiner Produkte und/oder anderer Luftkomponenten, insbesondere von Edelgasen aufweisen, beispielsweise eine Argongewinnung und/oder eine Krypton-Xenon-Gewinnung.

Unter der "Niederdrucksäule" wird hier ein einheitlicher Destillationsbereich verstanden, in dem der Druck konstant ist bis auf den natürlichen Druckverlust an den Stoffaustauschelementen. Dieser Destillationsbereich kann in einem oder mehreren Behältern angeordnet sein.

Der "Hauptwärmetauscher" dient zur Abkühlung von Einsatzluft in indirektem Wärmeaustausch mit Rückströmen aus dem Destillationssäulen-System. Er kann aus einem einzelnen oder mehreren parallel und/oder seriell verbundenen Wärmetauscherabschnitten gebildet sein, zum Beispiel aus einem oder mehreren Plattenwärmetauscher-Blöcken.

Als "Kondensator-Verdampfer" wird ein Wärmetauscher bezeichnet, in dem ein erster, kondensierender Fluidstrom in indirekten Wärmeaustausch mit einem zweiten, verdampfenden Fluidstrom tritt. Jeder Kondensator-Verdampfer weist einen Verflüssigungsraum und einen Verdampfungsraum auf, die aus Verflüssigungspassagen beziehungsweise Verdampfungspassagen bestehen. In dem Verflüssigungsraum wird die Kondensation (Verflüssigung) eines ersten Fluidstroms durchgeführt, in dem Verdampfungsraum die Verdampfung eines zweiten Fluidstroms. Verdampfungs- und Verflüssigungsraum werden durch Gruppen von Passagen gebildet, die untereinander in Wärmeaustauschbeziehung stehen.

Unter einem "Nebenkondensator" ist ein Kondensator-Verdampfer zu verstehen, der praktisch ausschließlich zur indirekten Übertragung latenter Wärme von einem kondensierenden Prozessstrom Verdampfung auf einen verdampfenden Prozessstroms gegen einen zweiten, kondensierenden Prozessstrom ausgebildet ist und nicht oder im Wesentlichen nicht zur Übertragung von fühlbarer Wärme geeignet ist. Er ist durch einen Wärmetauscher realisiert, der separat von anderen Wärmetauschern, insbesondere einem Hauptwärmetauscher oder einem Unterkühlungs-Gegenströmer ausgebildet ist, die beide regelmäßig ausschließlich oder überwiegend zum Wärmeaustausch von rein gasförmigen Ströme dienen.

"Mengen" von Strömen beziehen sich hier auf den Massenstrom, gemessen beispielsweise in Nm³/h.

In dieser Anmeldung werden mehrfach Prozessparameter wie Mengenströme oder Drücke beschrieben, die in einem Betriebsmodus "kleiner" oder "größer" als in einem anderen Betriebsmodus sind. Damit sind hier gezielte Veränderungen des entsprechenden Parameters durch Regel- und/oder Stelleinrichtungen gemeint und nicht natürliche Schwankungen innerhalb eines stationären Betriebszustands. Diese gezielten Veränderungen können direkt durch Einstellung des Parameters selbst bewirkt werden oder indirekt durch Einstellung anderer Parameter, die Einfluss auf den zu verändernden Parameter haben. Insbesondere ist ein Parameter dann "größer" beziehungsweise "kleiner", wenn der Unterschied zwischen den Mittelwerten des Parameters in den verschiedenen Betriebsmodi mehr als 2 %, insbesondere mehr als 5 %, insbesondere mehr als 10 % beträgt.

Der "erste Flüssigsauerstoffstrom" ist derjenige Mengenstrom an Flüssigsauerstoff, der aus der Niederdrucksäule entnommen und in den Verdampfungsraum des Nebenkondensators eingeführt wird. Das kann die Gesamtmenge des aus der Niederdrucksäule entnommenen Flüssigsauerstoffs sein. Der erste Flüssigsauerstoffstrom kann aber auch nur aus einem Teil des aus der Niederdrucksäule entnommenen Flüssigsauerstoffs bestehen, wenn beispielsweise zusätzlich ein Flüssigsauerstoffprodukt aus der Niederdrucksäule gewonnen und einem Flüssigtank zugeführt wird. Wird ein Flüssigsauerstoffprodukt aus dem Verdampfungsraum des Nebenkondensators abgezogen, wird dieses in der Regel durch einen Teil des "ersten Flüssigsauerstoffstroms" gebildet. Umgekehrt kann dem Nebenkondensator grundsätzlich über den ersten Flüssigsauerstoffstrom hinaus zusätzlicher Flüssigsauerstoff zugeführt werden.

Der "zweite Flüssigsauerstoffstrom" stellt die Differenz zwischen der in den Verdampfungsraum des Nebenkondensators eingeleiteten Gesamtmenge flüssigen Sauerstoffs und dem ersten Flüssigsauerstoffstrom dar. Dieser zweite Flüssigsauerstoffstrom wird zum Beispiel aus einem Flüssigtank entnommen. Dieser Flüssigtank kann ausschließlich aus einer externen Quelle befüllt werden, ausschließlich mit Flüssigsauerstoff aus der Niederdrucksäule (wie bei Springmann, siehe unten) oder auch teilweise mit externem und teilweise mit in dem Destillationssäulen-System, insbesondere in der Niederdrucksäule beziehungsweise in dem Verdampfungsraum des Nebenkondensators gebildetem Flüssigsauerstoff.

Ein Verfahren der eingangs genannten Art und eine entsprechende Vorrichtung sind bekannt aus Springmann, "Energieeinsparung", Linde-Symposium "Luftzerlegungsanlagen", 4. Arbeitstagung der Linde AG vom 15.-17.10.1980, Artikel H. Dort wird ein Wechselspeicherprozess mit zwei Flüssigtanks gezeigt. Dieser wird jedoch nicht mit konstantem Durchsatz durch das Destillationssäulen-System bei variierender Produktmenge, sondern mit variierendem Betrieb in Abhängigkeit von variierenden Energiekosten betrieben. Bei niedrigem Energiepreis wird Sauerstoff auf Vorrat produziert und in einem Flüssigtank gespeichert. Bei hohem Energiepreis wird die Luftmenge reduziert und ein Teil des Sauerstoffprodukts aus dem Vorrat entnommen. Damit steht die an dem gespeicherten Sauerstoff verrichtete Trennarbeit zur Energiespeicherung zur Verfügung. Nach dieser Lehre wird in Zeiten mit billiger Energie die flüssige Luft gegen Flüssigsauerstoff in der Anlage ausgetauscht, das heißt Flüssigsauerstoff wird in den Tank gefahren und die äquivalente Menge an flüssiger Luft wird aus dem entsprechenden Tank in das Destillationssäulen-System eingespeist. In Zeiten hohen Strompreises wird umgekehrt Flüssigsauerstoff aus dem Tank in das System eingespeist und flüssige Luft gespeichert. Für die Energiespeicherung zur Verfügung stehen damit praktisch nur die gespeicherten Sauerstoff-Moleküle; der Hauptluftverdichter muss in Zeiten hohen Strompreises entsprechend weniger Zerlegungsluft nachliefern.

Der Erfindung liegt die Aufgabe zugrunde, den Wirkungsgrad eines derartigen Verfahrens hinsichtlich der Energiespeicherung zu verbessern.

Diese Aufgabe wird durch die kennzeichnenden Merkmale des Patentanspruchs 1 gelöst.

Der Hauptkondensator ist in Abweichung von der klassischen Linde-Doppelsäule, wie sie auch bei Springmann verwendet wird, nicht als Sumpfverdampfer der Niederdrucksäule ausgestaltet, sondern als Zwischenverdampfer. Er kann innerhalb der Niederdrucksäule oder in einem separaten Behälter angeordnet sein. Der Sumpf der Niederdrucksäule wird mit einem Zusatzkondensator ausgeheizt, der mit einem kaltverdichteten Stickstoffstrom beheizt wird. Der Sauerstoffstrom aus dem unteren Bereich der Niederdrucksäule, der im Zusatzkondensator verdampft wird, stammt vorzugsweise von der untersten Schicht von Stoffaustauschelementen (Packung oder Austauschböden), dann ist der Zusatzkondensator in den Behälter der Niederdrucksäule eingebaut; alternativ kann er aus dem Sumpf der Niederdrucksäule abgezogen werden, insbesondere dann, wenn der Zusatzkondensator in einem separaten Behälter angeordnet ist. In beiden Fällen wird der erste Flüssigsauerstoffstrom zum Nebenkondensator vorzugsweise aus dem Verdampfungsraum des Zusatzkondensators entnommen (der bei in die Säule eingebautem Zusatzkondensator gleichzeitig den Sumpf der Niederdrucksäule darstellt). Alle Kondensator-Verdampfer können dabei als Badverdampfer, Fallfilmverdampfer oder auch als Kondensator-Verdampfer anderer Art ausgeführt werden.

Eine derartige Kondensator-Konfiguration ist zwar aus US 6626008 B1 oder US 2008115531 A1 (Figur 8) an sich bekannt, aber nur für Innenverdichtungsprozesse, bei denen die Verdampfung des Flüssigsauerstoffstroms im Hauptwärmetauscher stattfindet, in dem auch die Einsatzluft abgekühlt wird, und nicht in einem separaten Nebenkondensator. Bei US 2008115531 A1 findet sich ein Hinweis auf einen Betrieb mit variablem Energieverbrauch.

Zunächst würde der Fachmann vor einer Variation der ersten Stickstoffmenge, die in dem Kaltverdichter verdichtet wird, zurückschrecken, weil dies ja einen variablen Betrieb des Zusatzkondensators und damit der Destillation in der Niederdrucksäule bedeutet, die grundsätzlich einen Trennprozess weniger effizient macht und unter ungünstigen Umständen den Stoffaustausch in der Kolonne stark stören kann.

Erst im Rahmen der Erfindung hat sich herausgestellt, dass es durch eine Variation der im Kaltverdichter verdichteten und zur Ausheizung des Niederdrucksäulensumpfs eingesetzten Stickstoffmenge möglich ist, nicht nur die im einzuspeisenden Flüssigsauerstoff enthaltene Trennarbeit, sondern auch die darin erhaltene Kälte effektiv zu nutzen (um auch den damit verbundenen Verfiüssigungsaufwand zum Teil zurückzugewinnen). Dies ist dadurch zu erklären, dass in dem zweiten Betriebsmodus die Verdampfungsleistung des Zusatzkondensators erhöht und diejenige des Hauptkondensators entsprechend vermindert wird. Die Erhöhung der Verdampfungsleistung des Zusatzkondensators erhöht die Gasbelastung und reduziert das Rücklaufverhältnis im letzten (unteren) Abschnitt der Niederdrucksäule. Dies führt dazu, dass der Sauerstoffgehalt in der im Hauptkondensator zu verdampfenden Flüssigkeit sinkt und der Druck in der Hochdrucksäule (entspricht im Prinzip dem Austrittsdruck des Hauptluftverdichters abzüglich Druckverlusten) entsprechend reduziert wird. Wegen des geringeren Druckverhältnisses am Hauptluftverdichter - zusätzlich zu der Mengenreduzierung - kann im zweiten Betriebsmodus besonders viel Energie pro gespeicherter LOX-Menge gespart werden.

In US 2008115531 A1 wird dagegen weder das Rücklaufverhältnis noch die Verdampfungsleistung des Hauptkondensators beeinflusst. Zwar wird die Verdampfungsleistung des Nebenkondensators variiert, allerdings dient dies nur zur Verdampfung des gegebenenfalls von außen eingespeisten Flüssigsaueεstoffs und kann damit weder die Verdampfungsleistung des Hauptkondensators noch den Betriebsdruck der Hochdrucksäule und damit den Austrittsdruck des Hauptluftverdichters vermindern.

Im Rahmen der Erfindung sind besondere Regel- oder Einstellmaßnahmen für die Verringerung des Austrittsdrucks des Hauptluftverdichters nicht unbedingt erforderlich, wenn der Druck zwischen Austritt des Hauptluftverdichters und Eintritt in die Hochdrucksäule nicht künstlich durch ein oder mehrere Stellglieder wie zum Beispiel ein Drosselventil vermindert wird.

Im Rahmen einer weiteren Ausgestaltung der Erfindung wird der erste Stickstoffstrom stromabwärts des Kaltverdichters und stromaufwärts des Verflüssigungsraums des Zusatzkondensators in dem Hauptwärmetauscher abgekühlt. Hierdurch wird die Kompressionswärme des Kaltverdichters nicht im Zusatzverdampfer, sondern im Hauptwärmetauscher abgebaut. Der Zusatzverdampfer arbeitet damit besonders effizient, insbesondere n dem zweiten Betriebsmodus. Insgesamt kann im zweiten Betriebsmodus noch mehr Energie gespart werden.

Außerdem kann in dem zweiten Betriebsmodus eine Entspannungsmaschine abgeschaltet oder heruntergefahren werden, wie es im Patentanspruch 3 beschrieben ist.

Vorzugsweise wird bei der Erfindung im Gegensatz zum Verfahren nach Springmann in dem zweiten Betriebsmodus keine Flüssigluft erzeugt und in einem Flüssigtank gespeichert. Außerdem ist es günstig, wenn in dem zweiten Betriebsmodus auch keine Fraktion aus dem Destillationssäulen-System als Flüssigstickstoff erzeugt und in einem Flüssigtank gespeichert wird, wie es bei anderen klassischen Wechselspeicherverfahren der Fall ist.

Gemäß einer weiteren Ausgestaltung der Erfindung wird die im Hauptluftverdichter verdichtete Luft stromaufwärts ihrer Einführung in den Hauptwärmetauscher in einen ersten und einen zweiten Teilluftstrom verzweigt, wobei der zweite Teilluftstrom in einem Nachverdichter weiter verdichtet wird und der nachverdichtete zweite Teilluftstrom in den Verflüssigungsraum des Nebenkondensators eingeleitet und dort mindestens teilweise verflüssigt wird. Die Gesamtluft braucht dabei im Hauptluftverdichter lediglich auf den Betriebsdruck der Hochdrucksäule plus Leitungsverlusten komprimiert werden.

Durch den Einsatz des Nachverdichters für Luft kann das gasförmige Sauerstoffprodukt unter einem Druck gewonnen werden, der deutlich höher als der Betriebsdruck der Niederdrucksäule ist. Bei der Erfindung hat der Nachverdichter jedoch eine weitere vorteilhafte Wirkung, die auch dann eintritt, wenn das Sauerstoffprodukt unter einem Druck gewonnen wird, der nicht deutlich höher als der Niederdrucksäulendruck ist. Er vermindert nämlich die Leistung des Kaltverdichters, die für den Betrieb des Zusatzkondensators erforderlich ist.

Die Verzweigung der Einsatzluft kann stromaufwärts oder stromabwärts einer Reinigungsvorrichtung für die Luft durchgeführt werden. Im ersten Fall wird spezielle eine Reinigungsvorrichtung mit Teileinheiten für die beiden Druckniveaus benötigt. Ein für die Anwendung in einem erfindungsgemäßen Verfahren besonders günstiges System für die Luftreinigung ist in WO 2013053425 A2 beschrieben, die auf die gleiche Anmelderin zurückgeht.

Bei der Erfindung kann ein zweiter Stickstoffstrom gasförmig aus der Hochdrucksäule entnommen, im Hauptwärmetauscher angewärmt und als gasförmiges Druckstickstoffprodukt entnommen werden. Damit kann mit relativ geringem Aufwand Druckstickstoff als zusätzliches gasförmiges Produkt gewonnen werden.

Alternativ oder zusätzlich kann im ersten Betriebsmodus oder in beiden Betriebsmodi Stickstoff aus der Hochdrucksäule zur Kältegewinnung eingesetzt werden, indem ein dritter Stickstoffstrom gasförmig aus der Hochdrucksäule entnommen, im Hauptwärmetauscher auf eine Zwischentemperatur angewärmt und anschließend arbeitsleistend entspannt wird, vorzugsweise in der oben erwähnten variabel betriebenen Entspannungsturbine. Statt dessen ist es auch möglich, Kälte in einer Einblaseturbine zu erzeugen, in der ein Teil der Einsatzluft arbeitsleistend auf Niederdrucksäulendruck entspannt und direkt in die Niederdrucksäule eingespeist wird.

Grundsätzlich können Niederdrucksäule und Hochdrucksäule nebeneinander angeordnet werden. Eine besonders kompakte Anordnung ergibt sich bei der Erfindung, wenn die Niederdrucksäule und die Hochdrucksäule übereinander angeordnet sind, also eine klassische Doppelsäule bilden. Hauptkondensator und Zusatzkondensator sind dabei vorzugsweise in die Doppelsäule eingebaut, indem die Niederdrucksäule und die beiden Kondensatoren in einem gemeinsamen Behälter angeordnet sind.

Insbesondere bei der Übereinanderanordnung der Säulen ist es vorteilhaft, wenn mindestens ein Teil, insbesondere die Gesamtheit, der Rücklaufflüssigkeit, die am Kopf der Niederdrucksäule eingespeist wird, durch einen Teil des in dem Zusatzkondensator erzeugten flüssigen Stickstoffs gebildet wird. Dieser hat einen höheren Druck als der im Hauptkondensator gebildete Stickstoff und kann daher ohne Pumpe zum Kopf der Niederdrucksäule strömen. Vorzugsweise wird dann trotz der Übereinanderanordnung der Säulen nur eine einzige kryogene Prozesspumpe benötigt, nämlich für den Transport der Hochdrucksäulen-Sumpfflüssigkeit zur passenden Einspeisestelle an der Niederdrucksäule. (Eine Pumpe, die möglicherweise zur Druckerhöhung des Flüssigsauerstoffs stromaufwärts den Nebenkondensators eingesetzt wird, zählt hier nicht zur den "Prozesspumpen".)

Die Erfindung betrifft außerdem eine Vorrichtung zur Sauerstoffgewinnung durch Tieftemperaturzerlegung von Luft mit variablem Energieverbrauch gemäß dem Patentanspruch 11. Die erfindungsgemäße Vorrichtung kann durch Vorrichtungsmerkmale ergänzt werden, die den Merkmalen der abhängigen Verfahrensansprüche entsprechen.

Bei den "Mitteln zum Umschalten zwischen einem ersten und einem zweiten Betriebsmodus" handelt es sich um komplexe Regel- und Steuerungsvorrichtungen, die im Zusammenwirken ein mindestens teilweise automatisches Umschalten zwischen den beiden Betriebsmodi ermöglichen, beispielsweise um ein entsprechend programmiertes Betriebsleitsystem.

Die Erfindung sowie weitere Einzelheiten der Erfindung werden im Folgenden anhand von in den Zeichnungen schematisch dargestellten Ausführungsbeispielen näher erläutert. Hierbei zeigen:
- Figur 1: ein erstes Ausführungsbeispiel der Erfindung mit Druckstoffstickstoffgewinnung,
- Figur 2: eine Abwandlung des ersten Ausführungsbeispiels mit mindestens zeitweise betriebener arbeitsleistender Entspannung des Druckstickstoffs in einer warmen Turbine (Hot Gas Expander),
- Figur 3: ein weiteres Ausführungsbeispiel mit Wärmeintegration und
- Figur 4: ein viertes Ausführungsbeispiel mit nebeneinander angeordneten Säulen und Umschaltung einer Passagengruppe des Hauptwärmetauschers.

Das Verfahren von **Figur 1** wird im Folgenden zunächst anhand des ersten Betriebsmodus (hier: Normalbetrieb bei relativ niedrigem Energiepreis) beschrieben. Atmosphärische Luft 1 (AIR) wird über ein Filter 2 von einem Hauptluftverdichter (MAC = Main Air Compressor) 3 angesaugt und auf einen Druck von beispielsweise 3,6 bar verdichtet. Der im Hauptluftverdichter verdichtete Gesamtluftstrom 4 wird in einem ersten Direktkontaktkühler 5 durch direkten Gegenstrom mit Wasser vorgekühlt. Stromabwärts des ersten Direktkontaktkühlers 5 wird der Gesamtluftstrom 6 in einen ersten Teilluftstrom 10 und einen zweiten Teilluftstrom 20 verzweigt.

Der erste Teilluftstrom 10 wird in einer ersten Reinigungseinheit 11 gereinigt und über Leitung 12 unter dem Austrittsdruck des Hauptluftverdichters minus Leitungsverlusten dem warmen Ende eines Hauptwärmetauschers zugeführt. Der Hauptwärmetauscher wird in dem Beispiel durch zwei luftseitig parallel geschaltete Abschnitte 32, 33 gebildet, die vorzugsweise beide durch Plattenwärmetauscherblöcke gebildet sind. Der größte Teil 13 des gereinigten ersten Teilstroms 12 wird dem ersten Abschnitt 32 zugeführt, dort auf etwa Taupunkt abgekühlt und über Leitung 14 der Hochdrucksäule 34 eines Destillationssäulen-Systems zugeleitet. Dieses weist außerdem eine Niederdrucksäule 35 auf, sowie drei Kondensator-Verdampfer, nämlich einen Hauptkondensator 36, einen Zusatzkondensator 37 und einen Nebenkondensator 26. Haupt- und Zusatzkondensator sind als Fallfilmverdampfer ausgeführt, der Nebenkondensator als Badverdampfer. Der Betriebsdruck der Hochdrucksäule 34 beträgt in dem Beispiel ca. 3,27 bar, derjenige der Niederdrucksäule 35 ca. 1,28 bar (jeweils am Kopf).

Der zweite Teilluftstrom 20 umfasst etwa ein Viertel der Gesamtluftmenge 6 und wird in einem Nachverdichter (BAC = Booster Air Compressor) 21 auf beispielsweise 5,1 bar nachverdichtet. Der nachverdichtete zweite Teilluftstrom 22 wird in einem zweiten Direktkontaktkühler 23 durch direkten Gegenstrom mit Wasser vorgekühlt. Stromabwärts des zweiten Direktkontaktkühlers 23 wird der vorgekühlte zweite Teilluftstrom in einer zweiten Reinigungseinheit 24 gereinigt. Der gereinigte zweite Teilluftstrom 25a wird unter dem Austrittsdruck des Nachverdichters 21 minus Leitungsverlusten dem warmen Ende des Hauptwärmetauschers 32 zugeführt und dort abgekühlt. Der abgekühlte zweite Teilstrom 25b wird in dem Nebenkondensator 26 mindestens teilweise, vorzugsweise vollständig oder im Wesentlichen vollständig verflüssigt und zu einem ersten Teil über ein Drosselventil 28 der Hochdrucksäule 34 an einer Zwischenstelle eingeführt. Ein zweiter Teil 29 strömt durch einen Unterkühlungs-Gegenströmer 30 und wird über Drosselventil 31 der Niederdrucksäule 35 an einer Zwischenstelle zugeführt.

Aus dem unteren Bereich der Hochdrucksäule 34 wird eine sauerstoffangereicherte Sumpffraktion 38 flüssig entnommen und mittels einer Pumpe 39 durch einen Unterkühlungs-Gegenströmer 30 und über Drosselventil 40 in die Niederdrucksäule 35 eingespeist.

Vom Kopf der Hochdrucksäule 34 wird gasförmiger Stickstoff über Leitung 41 abgezogen. Ein erster Teil 42 davon wird in den Verflüssigungsraum des Hauptkondensators 36 geführt und dort gegen eine verdampfende Zwischenfraktion 43 aus der Niederdrucksäule 35 mindestens teilweise verflüssigt. Der dabei erzeugte flüssige Stickstoff 43 wird zum Kopf der Hochdrucksäule 34 zurückgeführt und dort als Rücklauf eingesetzt.

Ein zweiter Teil des gasförmigen Stickstoffs 41 vom Kopf der Hochdrucksäule 34 wird als "erster Stickstoffstrom" 44 in einem Kaltverdichter 45 auf etwa 4,8 bar verdichtet. Der kaltverdichtete erste Stickstoffstrom 46 wird im Hauptwärmetauscher 32 wieder auf etwa Taupunkt abgekühlt und über Leitung 47 in den Verflüssigungsraum des Zusatzkondensators 37 geführt und dort mindestens teilweise verflüssigt in indirektem Wärmeaustausch mit teilweise verdampfender Sumpfflüssigkeit 66 der Niederdrucksäule 35. Der dabei erzeugte flüssige Stickstoff 48 wird zu einem ersten Teil 49 durch den Unterkühlungs-Gegenströmer 30 und über Drosselventil 50 als Rücklauf auf den Kopf der Niederdrucksäule 35 aufgegeben; zu einem zweiten Teil 51 wird er als Rücklauf auf die Hochdrucksäule 34 aufgegeben.

Ein dritter Teil des gasförmigen Stickstoffs 41 vom Kopf der Hochdrucksäule 34 wird über Leitung 53 zum kalten Ende des Hauptwärmetauschers 32 geleitet. Ein Teil davon wird bis auf Umgebungstemperatur angewärmt und über Leitung 54 als "zweiter Stickstoffstrom" abgezogen und als gasförmiges Druckstickstoffprodukt (PGAN - Pressurized Gaseous Nitrogen) abgegeben. Ein anderer Teil 55 wird ebenfalls vollständig angewärmt und zu Hilfszwecken innerhalb der Anlage genutzt, beispielsweise als Dichtgas. (Die Gewinnung eines derartigen Druckstickstoffprodukts und/oder eines Stickstoff-Hilfsgases ist in allen Ausführungsformen der Erfindung möglich aber nicht notwendig. Dies gilt auch für die Systeme der Figuren 2 und 3.)

Ein weiterer Teil 56 des gasförmigen Stickstoffs 41 vom Kopf der Hochdrucksäule 34 wird in dem Hauptwärmetauscher 32 bei einer Zwischentemperatur als "dritter Stickstoffstrom" abgezweigt und in einer Entspannungsmaschine 57, die als kalte Generatorturbine ausgebildet ist, auf knapp über Atmosphärendruck entspannt. Der arbeitsleistend entspannte dritte Stickstoffstrom 58 wird im Hauptwärmetauscher 32 auf etwa Umgebungstemperatur angewärmt. Soweit der warme dritte Stickstoffstrom 59 nicht über die Leitungen 60 und 61 direkt in die Atmosphäre (ATM) abgeblasen wird, dient er in den Reinigungseinrichtungen 11, 24 als Regeneriergas 62, 63, gegebenenfalls nach Erhitzung in einem der Regeneriergaserhitzer 64, 65, die mit kondensierendem Wasserdampf (STEAM) betrieben werden.

Restgas 67 vom Kopf der Niederdrucksäule wird im Unterkühlungs-Gegenströmer 30 und im Hauptwärmetauscher 32 angewärmt und schließlich über Leitung 68 als trockenes Gas in einen Verdunstungskühler 69 eingespeist, der zur Abkühlung von Kühlwasser dient.

Über Leitung 70 wird flüssiger Sauerstoff als "erster Flüssigsauerstoffstrom" unter einem Druck von etwa 1,5 bar in den Verdampfungsraum des Nebenkondensators 26 geleitet und dort fast vollständig verdampft. Der verdampfte Sauerstoff 71 wird im Hauptwärmetauscher 32 angewärmt und über Leitung 72 als gasförmiges Sauerstoffprodukt (GOX) gewonnen. Spülflüssigkeit 75 aus dem Verdampfungsraum des Nebenkondensators 26 wird in einer Pumpe 76 auf einen überkritischen Druck gebracht und im Abschnitt 33 des Hauptwärmetauschers gegen den Luftstrom 14 pseudo-verdampft und angewärmt. Anschließend wird der angewärmte Strom 77 abgedrosselt und dem warmen gasförmigen Sauerstoffprodukt zugemischt, sodass nur ein einziges Sauerstoffprodukt geliefert wird.

Die Leitung 73 von einem Flüssigsauerstofftank 74 zum Verdampfungsraum des Nebenkondensators 26 wird in dem ersten Betriebsmodus nicht durchströmt.

In dem zweiten Betriebsmodus wird dagegen flüssiger Sauerstoff aus einem Flüssigtank 74 über Leitung 73 als "zweiter Flüssigsauerstoffstrom" in den Nebenkondensator eingeleitet. Darüber hinaus werden die folgenden Prozessparameter im Vergleich zu dem ersten Betriebsmodus auf die folgende Weise verändert:
- Die Leistung des Kaltverdichters 45 wird von 70 % auf 100 % erhöht. (Die im Kaltverdichter verdichtete Stickstoff-Menge erhöht sich dabei nur um etwa 8 %. Die deutlich stärkere Leistungserhöhung ergibt sich dadurch, dass sich der Ansaugdruck des Kaltverdichters entsprechend dem Betriebsdruck der Hochdrucksäule verringert.)
- Die Leistung des Hauptluftverdichters geht auf ca. 80% zurück.
- Der Gesamtluftdruck am Austritt des Hauptluftverdichters 3 wird um etwa 14 % reduziert, zum Beispiel von ca. 3,65 bar auf ca. 3,15 bar.
- Die Leistung des Nachverdichters 21 wird von ca. 80% auf 100% erhöht.
- Stickstoffmenge durch Expansionsturbine 57 wird von 100% auf 0 % vermindert (das heißt, die Expansionsturbine ist im zweiten Betriebsmodus außer Betrieb).

Verwendet man in einem abweichenden Ausführungsbeispiel eine Mehrzahl paralleler Kaltverdichter (z. B. zwei) an der gleichen Stelle, so kann man noch effizienter fahren. Der zweite Kaltverdichter wird im zweiten Betriebsmodus zugeschaltet, so dass eine dann doppelte Leistung zur Verfügung steht. Der Hauptluftverdichter kann in diesem Fall auf minimale Last gehen, der kleinere Nachverdichter auf seine maximale. Da ca. 90 % des Gesamt-Energieverbrauchs für den Antrieb des Hauptluftverdichters benötigt werden, wird der Prozess immer effizienter je weiter die Leistung des Hauptluftverdichters vermindert werden kann, auch wenn dabei die Leistung des Kaltverdichters erhöht wird.

(Abweichend von dem hier dargestellten Ausführungsbeispiel kann die Anlage auf eine maximale Sauerstoffgewinnung ausgelegt ist, die höher als diejenige des ersten oder zweiten Betriebsmodus ist, das heißt es wird im ersten und/oder zweiten Betriebsmodus eine gegenüber dem Auslegungsfall geringere Menge an gasförmigem Sauerstoffprodukt 72 gewonnen. Das Verfahren der Erfindung ist hier flexibel, solange die Betriebsbereiche der eingesetzten Maschinen nicht überschritten werden.)

Allgemein ist es bei der Erfindung günstig, wenn im ersten Betriebsmodus der Kaltverdichter mit einer möglichst geringen Leistung betrieben wird, aber der Hauptluftverdichter so ausgelegt ist, dass er im ersten Betriebsmodus mit etwa 100 % seiner Nennleistung läuft. Luft-Nachverdichter und Stickstoff-Kaltverdichter sind dagegen beispielsweise auf die Leistung ausgelegt, die im zweiten Betriebsfall benötigt wird.

Durch diese Maßnahmen wird im zweiten Betriebsmodus trotz gleich bleibender oder nur geringfügig geringerer Produktion an gasförmigem Sauerstoff 72 die Gesamtenergie, die bei dem Prozess verbraucht wird auf ca. 86 % des Wertes im ersten Betriebsmodus gesenkt. Die entsprechende Spanne steht bei ausreichendem Flüssigsauerstoffvorrat zur Energiespeicherung zur Verfügung.

**Figur 2** unterscheidet sich dadurch von Figur 1, dass kein gasförmiges Druckstickstoffprodukt erzeugt wird. Im zweiten Betriebsmodus wird stattdessen direkt aus der Hochdrucksäule gewonnenes Stickstoffprodukt 254 in einem Erhitzer 255 auf deutlich über Umgebungstemperatur gebracht und in einer warmen Expansionsturbine (Hot Gas Expander) 256 arbeitsleistend entspannt. Dadurch kann mit Hilfe von in den Erhitzer 255 eingekoppelter Restwärme in Zeiten hohen Energiepreises in einem an die Expansionsturbine 256 gekoppelten Generator besonders wertvolle elektrische Energie gewonnen werden. Wenn für den Erhitzer 255 Abwärme (zum Beispiel aus Niederdruck-Dampf) eingesetzt wird, die ansonsten nicht wirtschaftlich nutzbar ist, ergibt sich in diesem Fall sogar eine Gesamtreduktion um etwa 76 % der für den Luftzerlegungsprozess benötigten Energie im zweiten Betriebsmodus relativ zum ersten.

In einem gegenüber Figur 2 abgewandelten Ausführungsbeispiel wird im ersten Betriebsmodus ein Teil des direkt aus der Hochdrucksäule entnommenen Stickstoffs zur Erzeugung von gasförmigem Druckstickstoffprodukt genutzt (siehe PGAN in Figur 1), mindestens im ersten Betriebsmodus, gegebenenfalls auch im zweiten Betriebsmodus.

Das Verfahren der **Figur 3** unterscheidet sich von demjenigen der Figur 1 durch eine Wärmeintegration zwischen der Verdichterkühlung und einem Dampfkreislauf, der beispielsweise zu einem Kraftwerk gehört. Über die zusätzlichen Kühler 301 und 302 stromaufwärts der beiden Direktkontaktkühler wird Kompressionswärme aus der Luftverdichtung auf Speisewasser (Feed water) für den Kraftwerksprozess übertragen (Feed water to power plant).

Außerdem ist in Figur 3 dargestellt, wie der im Nebenkondensator nicht verdampfte Teil des ersten Flüssigsauerstoffstroms im ersten Betriebsmodus zum Teil über Leitung 303 abgezogen, gegebenenfalls im Unterkühlungs-Gegenströmer 30 abgekühlt und als Flüssigsauerstoffprodukt (LOX) abgeführt wird. Dieses Flüssigsauerstoffprodukt kann vollständig oder teilweise in den Flüssigtank 74 eingeleitet werden. Auch bei allen anderen Ausführungsformen der Erfindung (zum Beispiel nach Figur 1 oder 2) kann im ersten Betriebsmodus Flüssigsauerstoff auf diese Weise gewonnen werden, der später einen Teil oder die Gesamtheit des Flüssigsauerstoffs bildet, der im zweiten Betriebsmodus über Leitung 73 eingespeist wird.

In dem System von Figur 4 sind Hochdrucksäule 34 und Niederdrucksäule 35 nebeneinander angeordnet. Außerdem ist der Zusatzkondensator 37 (die Sumpfheizung der Niederdrucksäule 35) oberhalb der Hochdrucksäule 34 positioniert. In dem speziellen Beispiel befindet sich der Nebenkondensator 26 zwischen Hochdrucksäule 34 und Zusatzkondensator 37.

Außerdem zeigt Figur 4 einen Teil der schon in Figur 3 dargestellten Wärmeintegration zwischen der Verdichterkühlung und einem Dampfkreislauf, nämlich einen Kühler 301, der mit Speisewasser (Feed water) aus dem Kraftwerksprozess betrieben wird.

In Figur 4 ist diese Wärmeintegration kombiniert mit einer warmen Expansionsturbine (Hot Gas Expander) 256, wie sie in Figur 2 im Detail erläutert ist. Außerdem ist eine Leitung 401 mit Abblaseventil vorgesehen.

Im Gegensatz zu Figur 2 werden in dem Verfahren von Figur 4 keine separaten Wärmetauscherpassagen im Hauptwärmetauscher 32a, 32b für den Strom 447, 453, 454 benötigt. Vielmehr wird dieser im Wechselbetrieb durch dieselbe Passagengruppe geleitet wie der turbinenentspannte Strom 58. Dazu ist im ersten Betriebsmodus das Ventil 402 geöffnet, während das Ventil 403 geschlossen ist. Umgekehrt steht im zweiten Betriebsmodus die Turbine 57 still, das Ventil 402 ist geschlossen und das Ventil 403 geöffnet. Dadurch ergibt sich ein besonders kompakter Aufbau des Hauptwärmetauschers 32a, 32b.

Alle übrigen Merkmale der Figur 4 sind bei den Figuren 1 und 3 beschrieben.

## Patentansprüche

1. Verfahren zur Sauerstoffgewinnung durch Tieftemperaturzerlegung von Luft mit variablem Energieverbrauch in einem Destillationssäulen-System, das eine Hochdrucksäule (34), eine Niederdrucksäule (35) sowie einen Hauptkondensator (36) und einen Nebenkondensator (26) aufweist, die beide als Kondensator-Verdampfer ausgebildet sind und der Nebenkondensator (26) als ein von anderen Wärmetauschern separater Kondensator-Verdampfer ausgebildet ist und praktisch ausschließlich zur indirekten Übertragung latenter Wärme ausgebildet ist, wobei bei dem Verfahren
- atmosphärische Luft (1) in einem Hauptluftverdichter (3) auf einen Gesamtluftdruck verdichtet, in einem Hauptwärmetauscher (32, 33) abgekühlt und mindestens teilweise der Hochdrucksäule (34) zugeleitet wird,
- in dem Hauptkondensator (36) gasförmiger Stickstoff (41, 42) aus der Hochdrucksäule (34) mindestens teilweise verflüssigt wird,
- mindestens ein Teil des in dem Hauptkondensator erzeugten flüssigen Stickstoffs (43) in mindestens einer der Säulen des Destillationssäulen-Systems als Rücklauf eingesetzt wird,
- ein erster Flüssigsauerstoffstrom aus dem Sumpf der Niederdrucksäule in den Nebenkondensator (26) eingeleitet und dort in indirektem Wärmeaustausch mit mindestens einem Teil (25b) der verdichteten und abgekühlten Einsatzluft mindestens teilweise verdampft wird,
- mindestens ein Teil des verdampften ersten Flüssigsauerstoffstroms (71) als gasförmiges Sauerstoffprodukt (72) gewonnen wird,
- in einem ersten Betriebsmodus mit höherem Energieverbrauch
- eine erste Menge des ersten Flüssigsauerstoffstroms (70) aus dem Sumpf der Niederdrucksäule (35) in den Nebenkondensator (26) eingeleitet und
- eine erste Luftmenge in dem Hauptluftverdichter (3) verdichtet wird,
- in einem zweiten Betriebsmodus
- eine zweite Luftmenge in dem Hauptluftverdichter (3) verdichtet wird, die geringer als die erste Luftmenge ist,
- eine zweite Menge des ersten Flüssigsauerstoffstroms (70) aus dem Sumpf der Niederdrucksäule (35) in den Nebenkondensator (26) eingeleitet wird, die geringer ist als die erste Menge,
- dem Nebenkondensator (26) zusätzlich zu dem ersten Flüssigsauerstoffstrom (70) ein zweiter Flüssigsauerstoffstrom (73) zugeleitet wird und
- in beiden Betriebsmodi
- eine Zwischenflüssigkeit (43) von einer Zwischenstelle der Niederdrucksäule (35) in den Verdampfungsraum des Hauptkondensators (36) eingeleitet wird und der im Hauptkondensator erzeugte Dampf mindestens teilweise in die Niederdrucksäule (35) eingeleitet wird,
- ein Sauerstoffstrom (66) aus dem unteren Bereich der Niederdrucksäule (35) entnommen und in den Verdampfungsraum eines Zusatzkondensators (37) geleitet wird, der als Kondensator-Verdampfer ausgebildet ist,
- mindestens ein Teil des in dem Verdampfungsraum des Zusatzkondensators gebildeten Gases als aufsteigender Dampf in die Niederdrucksäule (35) eingeleitet wird,
- der in dem Nebenkondensator (26) verdampfte Sauerstoff (71) in dem Hauptwärmetauscher (32) angewärmt und als gasförmiges Sauerstoffprodukt (72) gewonnen wird,
- ein erster Stickstoffstrom (44) aus dem Destillationssäulen-System in einem Kaltverdichter (45) verdichtet und anschließend mindestens teilweise in den Verflüssigungsraum des Zusatzkondensators (37) eingeleitet wird und
- mindestens ein Teil des in dem Zusatzkondensator (37) erzeugten flüssigen Stickstoffs in mindestens einer der Säulen (34, 35) des Destillationssäulen-Systems als Rücklauf eingesetzt wird, wobei
- in dem ersten Betriebsmodus
- eine erste Stickstoffmenge in dem Kaltverdichter (45) verdichtet wird,
- eine erste Menge gasförmigen Stickstoffs (41, 42) aus der Hochdrucksäule (34) in den Hauptkondensator (36) eingeleitet wird und
- die erste Luftmenge in dem Hauptluftverdichter (3) auf einen ersten Gesamtluftdruck verdichtet wird, und
- in dem zweiten Betriebsmodus
- eine zweite Stickstoffmenge in dem Kaltverdichter (45) verdichtet wird, die größer als die erste Stickstoffmenge ist,
- eine zweite Menge gasförmigen Stickstoffs (41, 42) aus der Hochdrucksäule (34) in den Hauptkondensator (36) eingeleitet wird, die kleiner als die erste Menge ist, und
- die zweite Luftmenge in dem Hauptluftverdichter (3) auf einen zweiten Gesamtluftdruck verdichtet wird, der niedriger als der erste Gesamtluftdruck ist.

2. Verfahren nach Anspruch 1, **dadurch gekennzeichnet, dass** der erste Stickstoffstrom (44) stromabwärts des Kaltverdichters (45) und stromaufwärts des Verflüssigungsraums des Zusatzkondensators (37) in dem Hauptwärmetauscher (32) abgekühlt wird.

3. Verfahren nach Anspruch 1 oder 2, **dadurch gekennzeichnet, dass**
- in dem ersten Betriebsmodus eine erste Turbinenstrommenge (56) in einer Entspannungsmaschine (57) arbeitsleistend entspannt und anschließend im Hauptwärmetauscher (32) angewärmt und/oder in das Destillationssäulen-System eingeleitet wird und
- in dem zweiten Betriebsmodus die Entspannungsmaschine (57) außer Betrieb ist oder eine zweite Turbinenstrommenge in die Entspannungsmaschine eingeleitet wird, die geringer als die erste Turbinenstrommenge ist.

4. Verfahren nach einem der Ansprüche 1 bis 3, **dadurch gekennzeichnet, dass** in dem zweiten Betriebsmodus keine Flüssigluft erzeugt und in einem Flüssigtank gespeichert wird.

5. Verfahren nach einem der Ansprüche 1 bis 4, **dadurch gekennzeichnet, dass** in dem zweiten Betriebsmodus keine Fraktion aus dem Destillationssäulen-System als Flüssigstickstoff abgeführt und in einem Flüssigtank gespeichert wird.

6. Verfahren nach einem der Ansprüche 1 bis 5, **dadurch gekennzeichnet, dass** die im Hauptluftverdichter (3) verdichte Luft (4, 6) stromaufwärts ihrer Einführung in den Hauptwärmetauscher (32, 33) in einen ersten und einen zweiten Teilluftstrom (10, 20) verzweigt wird, wobei der zweite Teilluftstrom (20) in einem Nachverdichter (21) weiter verdichtet wird und der nachverdichtete zweite Teilluftstrom (22, 25a, 25b) mindestens teilweise in den Verflüssigungsraum des Nebenkondensators (26) eingeleitet und dort mindestens teilweise verflüssigt wird.

7. Verfahren nach einem der Ansprüche 1 bis 6, **dadurch gekennzeichnet, dass** ein zweiter Stickstoffstrom (53) gasförmig aus der Hochdrucksäule (34) entnommen, im Hauptwärmetauscher (32) angewärmt und als gasförmiges Druckstickstoffprodukt (54) entnommen wird.

8. Verfahren nach einem der Ansprüche 1 bis 7, **dadurch gekennzeichnet, dass** ein dritter Stickstoffstrom (254) gasförmig aus der Hochdrucksäule (34) entnommen, im Hauptwärmetauscher (32) auf eine Zwischentemperatur angewärmt und anschließend arbeitsleistend entspannt (256) wird.

9. Verfahren nach einem der Ansprüche 1 bis 8, **dadurch gekennzeichnet, dass** die Niederdrucksäule (35) und die Hochdrucksäule (34) übereinander angeordnet sind.

10. Verfahren nach einem der Ansprüche 1 bis 9, **dadurch gekennzeichnet, dass** mindestens ein Teil, insbesondere die Gesamtheit der Rücklaufflüssigkeit, die am Kopf der Niederdrucksäule (35) eingespeist wird, durch einen Teil (49) des in dem Zusatzkondensator (37) erzeugten flüssigen Stickstoffs (48) gebildet wird.

11. Vorrichtung zur Sauerstoffgewinnung durch Tieftemperaturzerlegung von Luft mit variablem Energieverbrauch mit
- einem Destillationssäulen-System, das eine Hochdrucksäule (34), eine Niederdrucksäule (35) sowie einen Hauptkondensator (36) und einen Nebenkondensator (26) aufweist, die beide als Kondensator-Verdampfer ausgebildet sind, wobei der Nebenkondensator (26) als ein von anderen Wärmetauschern separater Kondensator-Verdampfer ausgebildet ist und praktisch ausschließlich zur indirekten Übertragung latenter Wärme ausgebildet ist,
- mit einem Hauptluftverdichter (3) zum Verdichten atmosphärischer Luft (1),
- mit einem Hauptwärmetauscher (32, 33) zum Abkühlen der verdichteten Luft,
- mit Mitteln zum Einleiten der abgekühlten Luft in die Hochdrucksäule (34),
- mit Mitteln zum Einleiten gasförmigen Stickstoffs (41, 42) aus der Hochdrucksäule (34) in den Verflüssigungsraum des Hauptkondensators (36),
- mit Mitteln zum Einleiten des in dem Hauptkondensator erzeugten flüssigen Stickstoffs (43) in mindestens eine der Säulen des Destillationssäulen-Systems als Rücklauf,
- mit Mitteln zum Einleiten eines ersten Flüssigsauerstoffstroms (70) aus dem Sumpf der Niederdrucksäule (35) in den Verdampfungsraum des Nebenkondensators (26),
- mit Mitteln zum Einleiten von verdichteter und abgekühlter Einsatzluft in den Verflüssigungsraum des Nebenkondensators (26),
- mit Mitteln zum Gewinnen mindestens eines Teils des verdampften ersten Flüssigsauerstoffstroms (71) als gasförmiges Sauerstoffprodukt (72),
- und mit Mitteln zum Umschalten zwischen einem ersten und einem zweiten Betriebsmodus, wobei
- in einem ersten Betriebsmodus mit höherem Energieverbrauch
- eine erste Menge des ersten Flüssigsauerstoffstroms (70) aus dem Sumpf der Niederdrucksäule (35) in den Nebenkondensator (26) eingeleitet und
- eine erste Luftmenge in dem Hauptluftverdichter (3) verdichtet wird,
- in einem zweiten Betriebsmodus mit niedrigerem Energieverbrauch
- eine zweite Luftmenge in dem Hauptluftverdichter (3) verdichtet wird, die geringer als die erste Luftmenge ist,
- eine zweite Menge des ersten Flüssigsauerstoffstroms (70) aus dem Sumpf der Niederdrucksäule (35) in den Nebenkondensator (26) eingeleitet wird, die geringer ist als die erste Menge,
- dem Nebenkondensator (26) zusätzlich zu dem ersten Flüssigsauerstoffstrom (70) ein zweiter Flüssigsauerstoffstrom (73) zugeleitet wird, sowie mit
- Mitteln zum Einleiten einer Zwischenflüssigkeit (43) von einer Zwischenstelle der Niederdrucksäule (35) in den Verdampfungsraum des Hauptkondensators (36),
- Mitteln zum Einleiten des im Hauptkondensator (36) erzeugten Dampfs in die Niederdrucksäule (35),
- einem Zusatzkondensator (37), der als Kondensator-Verdampfer ausgebildet ist,
- Mitteln zum Einleiten eines Sauerstoffstroms (66) aus dem unteren Bereich der Niederdrucksäule (35) in den Verdampfungsraum des Zusatzkondensators (37),
- Mitteln zum Einleiten mindestens eines Teils des in dem Verdampfungsraum des Zusatzkondensators gebildeten Gases als aufsteigenden Dampf in die Niederdrucksäule (35),
- Mitteln zum Einleiten des in dem Nebenkondensator (26) verdampften Sauerstoffs (71) in den Hauptwärmetauscher (32, 33),
- Mitteln zum Gewinnen des im Hauptwärmetauscher (32, 33) angewärmten Sauerstoffs als gasförmiges Sauerstoffprodukt (72),
- einem Kaltverdichter (45) zum Verdichten eines ersten Stickstoffstroms (44) aus dem Destillationssäulen-System,
- Mitteln zum Einleiten mindestens eines Teils des in dem Kaltverdichter (45) verdichteten Stickstoffs in den Verflüssigungsraum des Zusatzkondensators (37) und
- Mitteln zum Einleiten mindestens eines Teils des in dem Zusatzkondensator (37) erzeugten flüssigen Stickstoffs in mindestens einer der Säulen (34, 35) des Destillationssäulen-Systems als Rücklauf,
wobei
- die Mittel zum Umschalten so ausgebildet sind, dass
- in dem ersten Betriebsmodus
- eine erste Stickstoffmenge in dem Kaltverdichter (45) verdichtet wird,
- eine erste Menge gasförmigen Stickstoffs (41, 42) aus der Hochdrucksäule (34) in den Hauptkondensator (36) eingeleitet wird und
- die erste Luftmenge in dem Hauptluftverdichter (3) auf einen ersten Gesamtluftdruck verdichtet wird, und
- in dem zweiten Betriebsmodus
- eine zweite Stickstoffmenge in dem Kaltverdichter (45) verdichtet wird, die größer als die erste Stickstoffmenge ist,
- eine zweite Menge gasförmigen Stickstoffs (41, 42) aus der Hochdrucksäule (34) in den Hauptkondensator (36) eingeleitet wird, die kleiner als die erste Menge ist, und
- die zweite Luftmenge in dem Hauptluftverdichter (3) auf einen zweiten Gesamtluftdruck verdichtet wird, der niedriger als der erste Gesamtluftdruck ist.

12. Vorrichtung nach Anspruch 11, **dadurch gekennzeichnet, dass** die Niederdrucksäule (35) und die Hochdrucksäule (34) übereinander angeordnet sind.

## Claims

1. A method for oxygen production by low-temperature separation of air at variable energy consumption in a distillation column system comprising a high-pressure column (34), a low-pressure column (35), as well as a main condenser (36) and a secondary condenser (26), both of which are designed as condenser-evaporators, and the secondary condenser (26) being designed as a condenser-evaporator separate from other heat exchangers and designed practically exclusively for indirect transfer of latent heat, wherein, in the method,
- atmospheric air (1) is compressed in a main air compressor (3) to a total air pressure, is cooled in a main heat exchanger (32, 33), and is at least partially supplied to the high-pressure column (34),
- gaseous nitrogen (41, 42) from the high-pressure column (34) is at least partially liquefied in the main condenser (36),
- at least a portion of the liquid nitrogen (43) produced in the main condenser is used as a return flow in at least one of the columns of the distillation column system,
- a first liquid oxygen flow from the bottom of the low-pressure column is introduced into the secondary condenser (26) and at least partially evaporated there in indirect heat exchange with at least a portion (25b) of the compressed and cooled feed air,
- at least a portion of the evaporated first liquid oxygen flow (71) is extracted as a gaseous oxygen product (72),
- in a first operating mode at higher energy consumption,
- a first amount of the first liquid oxygen flow (70) from the bottom of the low-pressure column (35) is introduced into the secondary condenser (26), and
- a first amount of air is compressed in the main air compressor (3),
- in a second operating mode,
- a second amount of air, which is less than the first amount of air, is compressed in the main air compressor (3),
- a second amount of the first liquid oxygen flow (70) from the bottom of the low-pressure column (35), which second amount is less than the first amount, is introduced into the secondary condenser (26),
- a second liquid oxygen flow (73) is supplied to the secondary condenser (26) in addition to the first liquid oxygen flow (70), and
- in both operating modes,
- an intermediate liquid (43) from an intermediate point of the low-pressure column (35) is introduced into the evaporation chamber of the main condenser (36), and the vapor produced in the main condenser is at least partially introduced into the low-pressure column (35),
- an oxygen flow (66) is extracted from the lower region of the low-pressure column (35) and conducted into the evaporation chamber of an additional condenser (37), which is designed as a condenser-evaporator,
- at least a portion of the gas formed in the evaporation chamber of the additional condenser is introduced as rising vapor into the low-pressure column (35),
- the oxygen (71) evaporated in the secondary condenser (26) is heated in the main heat exchanger (32) and extracted as a gaseous oxygen product (72),
- a first nitrogen flow (44) from the distillation column system is compressed in a cold compressor (45) and subsequently is at least partially introduced into the liquefaction chamber of the additional condenser (37), and
- at least a portion of the liquid nitrogen produced in the additional condenser (37) is used as a return flow in at least one of the columns (34, 35) of the distillation column system, wherein
- in the first operating mode,
- a first amount of nitrogen is compressed in the cold compressor (45),
- a first amount of gaseous nitrogen (41, 42) from the high-pressure column (34) is introduced into the main condenser (36), and
- the first amount of air is compressed in the main air compressor (3) to a first total air pressure, and
- in the second operating mode,
- a second amount of nitrogen, which is greater than the first amount of nitrogen, is compressed in the cold compressor (45),
- a second amount of gaseous nitrogen (41, 42) from the high-pressure column (34), which second amount is less than the first amount, is introduced into the main condenser (36), and
- the second amount of air is compressed in the main air compressor (3) to a second total air pressure which is lower than the first total air pressure.

2. The method according to Claim 1, **characterized in that** the first nitrogen flow (44) is cooled in the main heat exchanger (32), downstream of the cold compressor (45) and upstream of the liquefaction chamber of the additional condenser (37).

3. The method according to Claim 1 or 2, **characterized in that**
- in the first operating mode, a first turbine flow quantity (56) is expanded in an expansion machine (57) to perform work and is subsequently heated in the main heat exchanger (32) and/or introduced into the distillation column system, and
- in the second operating mode, the expansion machine (57) is out of operation, or a second turbine flow quantity, which is less than the first turbine flow quantity, is introduced into the expansion machine.

4. The method according to any of Claims 1 to 3, **characterized in that,** in the second operating mode, no liquid air is produced and stored in a liquid tank.

5. The method according to any of Claims 1 to 4, **characterized in that,** in the second operating mode, no fraction is discharged from the distillation column system as liquid nitrogen and stored in a liquid tank.

6. The method according to any of Claims 1 to 5, **characterized in that** the air (4, 6) compressed in the main air compressor (3) is branched, upstream of its introduction into the main heat exchanger (32, 33), into a first and a second partial air flow (10, 20), wherein the second partial airflow (20) is further compressed in a booster compressor (21), and the recompressed second partial airflow (22, 25a, 25b) is at least partially introduced into the liquefaction chamber of the secondary condenser (26) and at least partially liquefied there.

7. The method according to any of Claims 1 to 6, **characterized in that** a second nitrogen flow (53) is extracted as a gas from the high-pressure column (34), is heated in the main heat exchanger (32), and is extracted as a gaseous compressed nitrogen product (54).

8. The method according to any of Claims 1 to 7, **characterized in that** a third nitrogen flow (254) is extracted as a gas from the high-pressure column (34), is heated in the main heat exchanger (32) to an intermediate temperature, and is subsequently expanded (256) to perform work.

9. The method according to any of Claims 1 to 8, **characterized in that** the low-pressure column (35) and the high-pressure column (34) are arranged one above the other.

10. The method according to any of Claims 1 to 9, **characterized in that** at least a portion, in particular the entirety, of the return flow liquid that is fed in at the top of the low-pressure column (35) is formed by a portion (49) of the liquid nitrogen (48) produced in the additional condenser (37).

11. A device for oxygen production by low-temperature separation of air at variable energy consumption, with
- a distillation system comprising a high-pressure column (34), a low-pressure column (35), as well as a main condenser (36) and a secondary condenser (26), both of which are designed as condenser-evaporators, wherein the secondary condenser (26) is designed as a condenser-evaporator separate from other heat exchangers and is designed practically exclusively for indirect transfer of latent heat,
- with a main air compressor (3) for compressing atmospheric air (1),
- with a main heat exchanger (32, 33) for cooling the compressed air,
- with means for introducing the cooled air into the high-pressure column (34),
- with means for introducing gaseous nitrogen (41, 42) from the high-pressure column (34) into the liquefaction chamber of the main condenser (36),
- with means for introducing the liquid nitrogen (43) produced in the main condenser, as a return flow, into at least one of the columns of the distillation column system,
- with means for introducing a first liquid oxygen flow (70) from the bottom of the low-pressure column (35) into the evaporation chamber of the secondary condenser (26),
- with means for introducing compressed and cooled feed air into the liquefaction chamber of the secondary condenser (26),
- with means for extracting at least a portion of the evaporated first liquid oxygen flow (71) as a gaseous oxygen product (72),
- and means for switching between a first operating mode and a second operating mode, wherein,
- in a first operating mode at higher energy consumption,
- a first amount of the first liquid oxygen flow (70) from the bottom of the low-pressure column (35) is introduced into the secondary condenser (26), and
- a first amount of air is compressed in the main air compressor (3),
- in a second operating mode at lower energy consumption,
- a second amount of air, which is less than the first amount of air, is compressed in the main air compressor (3),
- a second amount of the first liquid oxygen flow (70) from the bottom of the low-pressure column (35), which second amount is less than the first amount, is introduced into the secondary condenser (26),
- a second liquid oxygen flow (73) is supplied to the secondary condenser (26) in addition to the first liquid oxygen flow (70), and with
- means for introducing an intermediate liquid (43) from an intermediate point of the low-pressure column (35) into the evaporation chamber of the main condenser (36),
- means for introducing the vapor produced in the main condenser (36) into the low-pressure column (35),
- an additional condenser (37) designed as a condenser-evaporator,
- means for introducing an oxygen flow (66) from the lower region of the low-pressure column (35) into the evaporation chamber of the additional condenser (37),
- means for introducing at least a portion of the gas formed in the evaporation chamber of the additional condenser as rising vapor into the low-pressure column (35),
- means for introducing into the main heat exchanger (32, 33) the oxygen (71) evaporated in the secondary condenser (26),
- means for extracting the oxygen heated in the main heat exchanger (32, 33) as a gaseous oxygen product (72),
- a cold compressor (45) for compressing a first nitrogen flow (44) from the distillation column system,
- means for introducing, into the liquefaction chamber of the additional condenser (37), at least a portion of the nitrogen compressed in the cold compressor (45), and
- means for introducing at least a portion of the liquid nitrogen produced in the additional condenser (37) as a return flow into at least one of the columns (34, 35) of the distillation column system, wherein
- the means for switching are designed such that
- in the first operating mode,
- a first amount of nitrogen is compressed in the cold compressor (45),
- a first amount of gaseous nitrogen (41, 42) from the high-pressure column (34) is introduced into the main condenser (36), and
- the first amount of air is compressed in the main air compressor (3) to a first total air pressure, and
- in the second operating mode,
- a second amount of nitrogen, which is greater than the first amount of nitrogen, is compressed in the cold compressor (45),
- a second amount of gaseous nitrogen (41, 42) from the high-pressure column (34), which second amount is less than the first amount, is introduced into the main condenser (36), and
- the second amount of air is compressed in the main air compressor (3) to a second total air pressure which is lower than the first total air pressure.

12. The device according to Claim 11, **characterized in that** the low-pressure column (35) and the high-pressure column (34) are arranged one above the other.

## Revendications

1. Procédé permettant d'obtenir de l'oxygène par fractionnement cryogénique de l'air avec une consommation variable d'énergie dans un système de colonnes de distillation, qui présente une colonne haute pression (34), une colonne basse pression (35) ainsi qu'un condenseur principal (36) et un condenseur secondaire (26), qui sont tous deux conçus comme condenseur-évaporateur et le condenseur secondaire (26) est conçu comme un condenseur-évaporateur séparé d'autres échangeurs de chaleur et conçu quasiment exclusivement pour le transfert indirect de chaleur latente, dans lequel, dans le procédé
- de l'air atmosphérique (1) est comprimé dans un compresseur d'air principal (3) à une pression totale d'air, refroidi dans un échangeur de chaleur principal (32, 33) et guidé au moins partiellement dans la colonne haute pression (34),
- dans le condenseur principal (36), de l'azote gazeux (41, 42) provenant de la colonne haute pression (34) est liquéfié au moins partiellement,
- au moins une partie de l'azote liquide (43) produit dans le condenseur principal est utilisée dans au moins l'une des colonnes du système de colonnes de distillation en tant que reflux,
- un premier flux d'oxygène liquide provenant du fond de la colonne basse pression est introduit dans le condenseur secondaire (26) et y est évaporé au moins partiellement en échange de chaleur indirect avec au moins une partie (25b) de l'air d'alimentation comprimé et refroidi,
- au moins une partie du premier flux d'oxygène liquide évaporé (71) est obtenue en tant que produit oxygéné gazeux (72),
- dans un premier mode de fonctionnement avec une consommation élevée d'énergie
- une première quantité du premier flux d'oxygène liquide (70) provenant du fond de la colonne basse pression (35) est introduite dans le condenseur secondaire (26) et
- une première quantité d'air est comprimée dans le compresseur d'air principal (3),
- dans un deuxième mode de fonctionnement
- une deuxième quantité d'air est comprimée dans le compresseur d'air principal (3), laquelle deuxième quantité est inférieure à la première quantité d'air,
- une deuxième quantité du premier flux d'oxygène liquide (70) provenant du fond de la colonne basse pression (35) est introduite dans le condenseur secondaire (26), laquelle deuxième quantité est inférieure à la première quantité,
- un deuxième flux d'oxygène liquide (73) est guidé vers le condenseur secondaire (26) en plus du premier flux d'oxygène liquide (70) et
- dans les deux modes de fonctionnement
- un liquide intermédiaire (43) est introduit à partir d'un site intermédiaire de la colonne basse pression (35) dans la chambre d'évaporation du condenseur principal (36) et la vapeur produite dans le condenseur principal est introduite au moins partiellement dans la colonne basse pression (35),
- un flux d'oxygène (66) est prélevé de la zone inférieure de la colonne basse pression (35) et guidé dans l'espace d'évaporation d'un condenseur supplémentaire (37) qui est conçu comme condenseur-évaporateur,
- au moins une partie du gaz formé dans l'espace d'évaporation du condenseur supplémentaire est introduite en tant que vapeur montante dans la colonne basse pression (35),
- l'oxygène évaporé (71) dans le condenseur secondaire (26) est réchauffé dans l'échangeur de chaleur principal (32) et obtenu en tant que produit oxygéné gazeux (72),
- un premier flux d'azote (44) provenant du système de colonnes de distillation est comprimé dans un compresseur à froid (45) et ensuite introduit au moins partiellement dans l'espace de liquéfaction du condenseur supplémentaire (37) et
- au moins une partie de l'azote liquide produit dans le condenseur supplémentaire (37) est utilisée dans au moins l'une des colonnes (34, 35) du système de colonnes de distillation en tant que reflux, dans lequel
- dans le premier mode de fonctionnement
- une première quantité d'azote est comprimée dans le compresseur à froid (45),
- une première quantité d'azote gazeux (41, 42) provenant de la colonne haute pression (34) est introduite dans le condenseur principal (36) et
- la première quantité d'air est comprimée dans le compresseur d'air principal (3) à une première pression totale d'air et
- dans le deuxième mode de fonctionnement
- une deuxième quantité d'azote est comprimée dans le compresseur à froid (45), laquelle deuxième quantité est supérieure à la première quantité d'azote,
- une deuxième quantité d'azote gazeux (41, 42) provenant de la colonne haute pression (34) est introduite dans le condenseur principal (36), laquelle deuxième quantité est inférieure à la première quantité et
- la deuxième quantité d'air est comprimée dans le compresseur d'air principal (3) à une deuxième pression totale d'air qui est inférieure à la première pression totale d'air.

2. Procédé selon la revendication 1, **caractérisé en ce que** le premier flux d'azote (44) est refroidi dans l'échangeur de chaleur principal (32) en aval du compresseur à froid (45) et en amont de l'espace de liquéfaction du condenseur supplémentaire (37).

3. Procédé selon la revendication 1 ou 2, **caractérisé en ce que**
- dans le premier mode de fonctionnement, une première quantité de flux de turbine (56) est détendue dans une machine de détente (57) avec production de travail et ensuite réchauffée dans l'échangeur de chaleur principal (32) et/ou introduite dans le système de colonnes de distillation et
- dans le deuxième mode de fonctionnement, la machine de détente (57) est hors fonctionnement ou une deuxième quantité de flux de turbine est introduite dans la machine de détente, laquelle deuxième quantité est inférieure à la première quantité de flux de turbine.

4. Procédé selon l'une quelconque des revendications 1 à 3, **caractérisé en ce que,** dans le deuxième mode de fonctionnement, aucun air liquide n'est produit ni accumulé dans un réservoir à liquide.

5. Procédé selon l'une quelconque des revendications 1 à 4, **caractérisé en ce que,** dans le deuxième mode de fonctionnement, aucune fraction n'est évacuée du système de colonnes de distillation en tant qu'azote liquide ni accumulée dans un réservoir à liquide.

6. Procédé selon l'une quelconque des revendications 1 à 5, **caractérisé en ce que** l'air (4, 6) comprimé dans le compresseur d'air principal (3) est ramifié, en amont de son introduction dans l'échangeur de chaleur principal (32, 33), en un premier et en un deuxième flux d'air partiel (10, 20), le deuxième flux d'air partiel (20) étant comprimé davantage dans un post-compresseur (21) et le deuxième flux d'air partiel post-comprimé (22, 25a, 25b) étant introduit au moins partiellement dans l'espace de liquéfaction du condenseur secondaire (26) et y étant au moins partiellement liquéfié.

7. Procédé selon l'une quelconque des revendications 1 à 6, **caractérisé en ce qu'un** deuxième flux d'azote (53) est prélevé sous forme gazeuse de la colonne haute pression (34), réchauffé dans l'échangeur de chaleur principal (32) et prélevé en tant que produit d'azote gazeux sous pression (54).

8. Procédé selon l'une quelconque des revendications 1 à 7, **caractérisé en ce qu'**un troisième flux d'azote (254) est prélevé sous forme gazeuse de la colonne haute pression (34), réchauffé à une température intermédiaire dans l'échangeur de chaleur principal (32) et ensuite détendu (256) avec production de travail.

9. Procédé selon l'une quelconque des revendications 1 à 8, **caractérisé en ce que** la colonne basse pression (35) et la colonne haute pression (34) sont disposées l'une au-dessus de l'autre.

10. Procédé selon l'une quelconque des revendications 1 à 9, **caractérisé en ce qu'**au moins une partie, en particulier la totalité, du liquide de reflux, qui est injecté en tête de la colonne basse pression (35), est formée par une partie (49) de l'azote liquide (48) produit dans le condenseur supplémentaire (37).

11. Dispositif permettant d'obtenir de l'oxygène par fractionnement cryogénique de l'air avec une consommation variable d'énergie présentant
- un système de colonnes de distillation, qui présente une colonne haute pression (34), une colonne basse pression (35) ainsi qu'un condenseur principal (36) et un condenseur secondaire (26), qui sont tous deux conçus comme condenseur-évaporateur, le condenseur secondaire (26) étant conçu comme un condenseur-évaporateur séparé d'autres échangeurs de chaleur et conçu quasiment exclusivement pour le transfert indirect de chaleur latente,
- présentant un compresseur d'air principal (3) pour la compression d'air atmosphérique (1),
- présentant un échangeur de chaleur principal (32, 33) pour le refroidissement de l'air comprimé,
- présentant des moyens pour l'introduction de l'air refroidi dans la colonne haute pression (34),
- présentant des moyens pour l'introduction d'azote gazeux (41, 42) provenant de la colonne haute pression (34) dans l'espace de liquéfaction du condenseur principal (36),
- présentant des moyens pour l'introduction de l'azote liquide (43) produit dans le condenseur principal dans au moins l'une des colonnes du système de colonnes de distillation en tant que reflux,
- présentant des moyens pour l'introduction d'un premier flux d'oxygène liquide (70) provenant du fond de la colonne basse pression (35) dans l'espace d'évaporation du condenseur secondaire (26),
- présentant des moyens pour l'introduction d'air d'alimentation comprimé et refroidi dans l'espace de liquéfaction du condenseur secondaire (26),
- présentant des moyens pour l'obtention d'au moins une partie du premier flux d'oxygène liquide évaporé (71) en tant que produit oxygéné gazeux (72),
- et présentant des moyens pour commuter entre un premier et un deuxième mode de fonctionnement, dans lequel
- dans un premier mode de fonctionnement avec une consommation élevée d'énergie
- une première quantité du premier flux d'oxygène liquide (70) provenant du fond de la colonne basse pression (35) est introduite dans le condenseur secondaire (26) et
- une première quantité d'air est comprimée dans le compresseur d'air principal (3),
- dans un deuxième mode de fonctionnement avec une basse consommation d'énergie
- une deuxième quantité d'air est comprimée dans le compresseur d'air principal (3), laquelle deuxième quantité est inférieure à la première quantité d'air,
- une deuxième quantité du premier flux d'oxygène liquide (70) provenant du fond de la colonne basse pression (35) est introduite dans le condenseur secondaire (26), laquelle deuxième quantité est inférieure à la première quantité,
- un deuxième flux d'oxygène liquide (73) est guidé vers le condenseur secondaire (26) en plus du premier flux d'oxygène liquide (70) et présentant
- des moyens pour l'introduction d'un liquide intermédiaire (43) à partir d'un site intermédiaire de la colonne basse pression (35) dans l'espace d'évaporation du condenseur principal (36),
- des moyens pour l'introduction de la vapeur produite dans le condenseur principal (36) dans la colonne basse pression (35),
- un condenseur supplémentaire (37), qui est conçu comme condenseur-évaporateur,
- des moyens pour l'introduction d'un flux d'oxygène (66) provenant de la zone inférieure de la colonne basse pression (35) dans l'espace d'évaporation du condenseur supplémentaire (37),
- des moyens pour l'introduction d'au moins une partie du gaz formé dans l'espace d'évaporation du condenseur supplémentaire en tant que vapeur montante dans la colonne basse pression (35),
- des moyens pour l'introduction de l'oxygène évaporé (71) dans le condenseur secondaire (26) dans l'échangeur de chaleur principal (32, 33),
- des moyens pour l'obtention de l'oxygène réchauffé dans l'échangeur de chaleur principal (32, 33) en tant que produit oxygéné gazeux (72),
- un compresseur à froid (45) pour la compression d'un premier flux d'azote (44) provenant du système de colonnes de distillation,
- des moyens pour l'introduction d'au moins une partie de l'azote comprimé dans le compresseur à froid (45) dans l'espace de liquéfaction du condenseur supplémentaire (37) et
- des moyens pour l'introduction d'au moins une partie de l'azote liquide produit dans le condenseur supplémentaire (37) dans au moins l'une des colonnes (34, 35) du système de colonnes de distillation en tant que reflux, dans lequel
- les moyens pour la commutation sont conçus de manière telle que
- dans le premier mode de fonctionnement
- une première quantité d'azote est comprimée dans le compresseur à froid (45),
- une première quantité d'azote gazeux (41, 42) provenant de la colonne haute pression (34) est introduite dans le condenseur principal (36) et
- la première quantité d'air est comprimée dans le compresseur d'air principal (3) à une première pression totale d'air et
- dans le deuxième mode de fonctionnement
- une deuxième quantité d'azote est comprimée dans le compresseur à froid (45), laquelle deuxième quantité est supérieure à la première quantité d'azote,
- une deuxième quantité d'azote gazeux (41, 42) provenant de la colonne haute pression (34) est introduite dans le condenseur principal (36), laquelle deuxième quantité est inférieure à la première quantité et
- la deuxième quantité d'air est comprimée dans le compresseur d'air principal (3) à une deuxième pression totale d'air qui est inférieure à la première pression totale d'air.

12. Dispositif selon la revendication 11, **caractérisé en ce que** la colonne basse pression (35) et la colonne haute pression (34) sont disposées l'une au-dessus de l'autre.
